# DEMANDE DE BREVET EUROPEEN

(11) **EP 4 609 742 A1**
(43) Date de publication de la demande: **03.09.2025**
(21) Numéro de dépôt: 25159804.1
(22) Date de dépôt: 25.02.2025
(51) Int. Cl.: A41C 1/10, A41C 1/02, A41D 1/21

(54) **COLLANT DE MATERNITÉ AVEC ZONE D ENSEMBLE VENTRAL EXTENSIBLE ET ZONE DE SOUTIEN VENTRAL**

(30) Priorité: 28.02.2024 FR 2401959
(71) Demandeur: Thuasne, 92300 Levallois Perret (FR)
(72) Inventeur: SCELLES, Hervé, 42170 SAINT JUST SAINT RAMBERT (FR); LABBE, Guillaume, 42350 LA TALAUDIERE (FR)
(74) Mandataire: Lavoix

(57) **Abrégé**

La présente invention concerne un collant de maternité (10), comprenant une zone de ceinture (16) déformable, une zone d'ensemble ventral (18) et une zone de soutien ventral (20), et un procédé de fabrication associé.

La zone d'ensemble ventral (18) comprend une région centrale (38), deux régions intermédiaires (40) et deux régions latérales (42), l'extensibilité des régions étant décroissante de la région centrale (38) vers les régions latérales (42).

La zone de soutien ventral (20) comprend une région pubienne (44) agencée sous la zone d'ensemble ventral (18), et deux régions annexes (46), la région pubienne (44) présentant une extensibilité strictement inférieure à l'extensibilité des régions annexes (46).

Les extensibilités respectives des régions de la zone de soutien ventral (20) sont strictement inférieures à chacune des extensibilités respectives des régions de la zone d'ensemble ventral (18).

## Description

La présente invention concerne un collant de maternité prévu pour être porté pendant la grossesse, et un procédé de fabrication associé.

Un tel collant est, par exemple, un collant de compression au niveau des jambes.

Cela permet notamment de favoriser le retour veineux.

La forme du ventre d'un collant de maternité est adaptée pour un ventre de grossesse.

Généralement, un tel collant de maternité correspond à un collant classique auquel a été ajouté un empiècement à l'avant, afin de donner de l'aisance pour le ventre de grossesse.

Il n'offre alors, par exemple, pas de fonction autre que le retour veineux, pour un collant de compression.

Le but de l'invention est alors de proposer un collant de maternité particulièrement adapté pour la grossesse.

A cet effet, l'invention a pour objet un collant de maternité, comprenant une zone de ceinture, une zone d'ensemble ventral et une zone de soutien ventral,
la zone de ceinture étant déformable et s'étendant au-dessus de la zone d'ensemble ventral selon une direction verticale,
la zone d'ensemble ventral comprenant une région centrale, deux régions intermédiaires et deux régions latérales, les deux régions intermédiaires s'étendant de part et d'autre de la région centrale selon une direction perpendiculaire à la direction verticale, les deux régions latérales s'étendant chacune d'un côté d'une région intermédiaire respective à l'opposé de la région centrale, la région centrale présentant une extensibilité strictement supérieure à une extensibilité des régions intermédiaires, l'extensibilité des régions intermédiaires étant strictement supérieure à une extensibilité des régions latérales,
la région centrale étant destinée à s'étendre sur le ventre d'une personne portant le collant de maternité,
la zone d'ensemble ventral s'étendant entre la zone de ceinture et la zone de soutien ventral selon la direction verticale,
la zone de soutien ventral comprenant une région pubienne agencée sous la zone d'ensemble ventral selon la direction verticale, et au moins deux régions annexes s'étendant de part et d'autre de la région pubienne perpendiculairement à la direction verticale, la région pubienne présentant une extensibilité strictement inférieure à l'extensibilité des régions annexes de la zone de soutien ventral,
les extensibilités respectives de chacune des régions de la zone de soutien ventral étant strictement inférieurs à chacune des extensibilités respectives de chacune des régions de la zone d'ensemble ventral.

La zone d'ensemble ventral permet, par son extensibilité, une adaptation au ventre de grossesse. En particulier, cette zone est évolutive au cours de la grossesse par son extensibilité. La région centrale est particulièrement extensible, celle-ci accommodant la partie centrale du ventre, les régions intermédiaires et latérales étant graduellement moins extensible, et offrant graduellement plus de support.

La zone de soutien ventral, avec son extensibilité plus faible, offre un support pour soutenir le ventre et répartir ce soutien, notamment sur les flancs. En particulier, la région pubienne, agencée sous la région ventrale et qui est adaptée pour s'étendre sous le ventre, offre un soutien accru par son extensibilité plus faible que les autres régions.

Suivant d'autres aspects avantageux de l'invention, le collant de maternité comprend une ou plusieurs des caractéristiques suivantes, prises isolément ou suivant toutes les combinaisons techniquement possibles :
- chaque extensibilité est égale à la somme d'une extensibilité longitudinale selon une direction longitudinale et une extensibilité transversale selon une direction transversale, la direction transversale étant perpendiculaire à la direction longitudinale ;
- les extensibilités respectives de chacune des régions de la zone d'ensemble ventral sont supérieures ou égales à 260% dans toute direction ;
- les extensibilités respectives de chacune des régions de la zone de soutien ventral sont strictement inférieures à 420% dans toute direction ;
- le collant de maternité comprend au moins une zone de soutien lombaire, l'au moins une zone de soutien lombaire étant destinée à s'étendre en regard de la région lombaire d'une personne portant le collant de maternité, l'au moins une zone de soutien lombaire présentant une extensibilité strictement inférieure à 10% dans toute direction ;
- la zone de soutien ventral comprend en outre au moins une région arrière, l'au moins une région arrière s'étendant depuis un côté de chaque région annexe à l'opposé de la région pubienne, l'au moins une région arrière étant destinée à s'étendre sur les flancs et le dos d'une personne portant le collant de maternité, l'au moins une région arrière présentant une extensibilité strictement supérieure à l'extensibilité des régions annexes de la zone de soutien ventrale ;
- la ou chaque zone de soutien lombaire est entourée sur toute sa circonférence de l'au moins une région arrière ;
- la zone de ceinture comprend une région avant présentant une extensibilité selon la direction perpendiculaire à la direction verticale supérieure ou égale à 350% ; et/ou
- le collant de maternité est réalisé en tricot.

L'invention concerne également un procédé de fabrication d'un collant de maternité tel que défini précédemment, comprenant une étape de tricotage d'un panneau avant, une étape de tricotage d'un panneau arrière droit, une étape de tricotage d'un panneau arrière gauche, et une étape d'assemblage du panneau avant, du panneau arrière droit et du panneau arrière gauche, le panneau avant comprenant une région avant de la zone de ceinture, la région centrale de la zone d'ensemble ventral et la région pubienne de la zone de soutien ventral, les panneaux arrières droit et gauche comprenant une région arrière de la zone de ceinture, les régions intermédiaires et les régions latérales de la zone d'ensemble ventral, et les régions annexes de la zone de soutien ventral.

L'invention apparaîtra plus clairement à la lecture de la description qui va suivre, donnée uniquement à titre d'exemple non limitatif, et faite en référence aux dessins dans lesquels :
[Fig. 1] la figure 1 est une vue de côté d'un collant de maternité porté selon un exemple de mode de réalisation de l'invention,
[Fig 2] la figure 2 est une vue schématique développée à plat de la structure de la partie supérieure du collant de la figure 1,
[Fig 3] la figure 3 est une représentation schématique d'un exemple de tricot de la région ventrale de la zone d'ensemble ventral,
[Fig 4] la figure 4 est une représentation schématique d'un exemple de tricot d'une zone de liaison,
[Fig 5] la figure 5 est une représentation schématique d'un exemple de tricot d'une région latérale de la zone d'ensemble ventral,
[Fig 6] la figure 6 est une représentation schématique d'un exemple de tricot d'une région arrière de la zone de soutien ventral,
[Fig 7] la figure 7 est une représentation schématique d'un exemple de tricot d'une zone de soutien lombaire,
[Fig 8] la figure 8 est une représentation schématique d'un exemple de tricot d'une région annexe de la zone de soutien ventral,
[Fig 9] la figure 9 est une représentation schématique d'un exemple de tricot de la région pubienne de la zone de soutien ventral,
[Fig 10] la figure 10 est une représentation schématique d'un exemple de tricot d'une région intermédiaire de la zone d'ensemble ventral,
[Fig 11] la figure 11 est une représentation schématique d'un exemple de tricot d'une région arrière de la zone de ceinture,
[Fig 12] la figure 12 est une représentation schématique d'un exemple de tricot d'une région avant de la zone de ceinture, et
[Fig 13] la figure 13 est une représentation schématique d'un exemple de tricot d'une zone de jonction.

Un exemple de collant de maternité selon un mode de réalisation selon l'invention est représenté sur les figures 1 et 2.

Le collant de maternité 10 comprend ici une partie supérieure 12, également appelée culotte, et deux jambes 14, chacune adaptée pour recevoir une des jambes d'un porteur du collant.

Le collant de maternité 10 est un textile.

Le textile présente, par exemple, une face endroit et une face envers.

Le collant de maternité 10 est, par exemple, entièrement réalisé en tricot.

Alternativement, seule la partie supérieure 12 est réalisée en tricot, comme cela sera décrit ci-après.

Les deux jambes 14 du collant 10 sont, par exemple, adaptées appliquer un effet de contention et/ou de compression sur les jambes d'une personne portant le collant.

Les deux jambes du collant 10 sont, par exemple, conformes à la classe I, II ou III de la norme française NF G30-102 «Articles de bonneterie - Détermination de la pression de contention» en date de Septembre 1984 et/ou la norme allemande RAL-GZ 387/1 «Medical Compression Hosiery» en date de Janvier 2008.

La partie supérieure 12, plus particulièrement l'ensemble des zones et régions définies ci-après, ici l'ensemble du collant 10, présentent une symétrie par rapport au plan sagittal médian.

Le collant 10, plus particulièrement la partie supérieure 12, comprend une zone de ceinture 16, une zone d'ensemble ventral 18 et une zone de soutien ventral 20.

Dans le mode de réalisation représenté, le collant 10 comprend, en outre, par exemple, au moins une zone de soutien lombaire 22, de manière optionnelle.

Le collant 10 comprend ici, par exemple, en outre au moins une zone de liaison 24, 26.

Le collant 10 comprend, en outre, ici par exemple, au moins une zone de jonction 28.

La zone de ceinture 16 s'étend au-dessus de la zone d'ensemble ventral 18 selon une direction verticale Z.

Les termes « au-dessus », « sous », « inférieur » et « supérieur » sont définis par rapport à cette direction verticale Z dans un sens donné. La direction et le sens donné correspondent ici au sens définis usuellement par rapport à la verticale du lieu, lorsque la personne portant le collant est debout.

La zone d'ensemble ventral 18 s'étend entre la zone de ceinture 16 et la zone de soutien ventral 20 selon la direction verticale Z.

La zone de ceinture 16 présente une forme cylindrique.

La zone de ceinture 16 est adaptée pour s'étendre autour du corps, sur une circonférence, d'une personne portant le collant, au-dessus du ventre de ladite personne.

La zone de ceinture 16 est déformable.

La zone de ceinture 16 comprend ici une région avant 30 et une région arrière 32.

La région avant 30 est destinée à s'étendre au-dessus du ventre d'une personne portant le collant.

La région avant 30 présente une extensibilité selon au moins une direction, plus particulièrement selon une direction transversale, supérieure ou égale à 350%.

La direction transversale correspond ici à une direction horizontale lorsque le collant est porté par un utilisateur debout.

Pour la suite, l'extensibilité, ici dite totale, est égale à la somme d'une extensibilité longitudinale selon une direction longitudinale et une extensibilité transversale selon une direction transversale, la direction transversale étant perpendiculaire à la direction longitudinale.

Ici, la direction longitudinale correspond à la direction verticale.

La région avant 30 présente, ici, plus particulièrement, une extensibilité transversale supérieure ou égale à 350%.

La région avant 30 est ainsi particulièrement extensible selon l'axe transversale de sa fabrication, ici de tricotage.

La région avant 30 est prévue pour s'adapter et évoluer avec le ventre de grossesse.

La région avant 30 comprend, plus particulièrement est constituée de, deux parties, plus particulièrement une partie supérieure 34 et une partie inférieure 36.

La partie inférieure 36 s'étend sous la partie supérieure 34 selon la direction verticale Z.

Plus particulièrement, la région avant 30 est séparée en deux au niveau d'un axe perpendiculaire à la direction verticale Z, ici selon la direction transversale : l'ensemble de la région avant 30 agencé au-dessus de l'axe est la partie supérieure, et celle sous l'axe est la partie inférieure.

La partie supérieure 34 présente une surface strictement inférieure à celle de la partie inférieure, plus particulièrement strictement inférieure à la moitié de la surface de la partie inférieure 36.

Le textile formant la partie supérieure 34 est replié sur lui-même, de sorte que, dans la partie supérieure 34, le collant est double.

Dans la partie inférieure 36, le textile n'est pas replié, de sorte qu'il forme une unique couche.

La région avant 30 est, par exemple, tricotée, plus particulièrement selon un motif représenté à la figure 12.

La partie supérieure 34 présente un tricot selon un premier motif A, et la partie inférieure 36 présente un tricot selon un deuxième motif B.

Le premier motif A correspond à un tricot jersey uni, c'est-à-dire un tricot à base jersey consistant entièrement en rangs d'uni (jersey) présentant des mailles sur chaque colonne.

Le deuxième motif B à un tricot consistant en une maille une colonne sur deux, les mailles étant, alternativement, un rang sur deux, sur les aiguilles ou colonnes impaires et, l'autre rang sur deux, sur les aiguilles ou colonnes paires.

La région avant 30 est, de préférence, tricotée avec des fils élastiques, plus particulièrement un fil élastique simple, double guipé ou entrelacé par jet d'air dit « airjet » avec une âme élastique pouvant aller de 17 à 78 decitex et une à deux couvertures en fil synthétique ou naturel ou artificiel pouvant aller de 17 decitex à 156 décitex.

La région arrière 32 présente une extensibilité selon au moins une direction, plus particulièrement selon la direction transversale, supérieure ou égale à 280%.

La région arrière 32 présente, ici, plus particulièrement, une extensibilité transversale comprise supérieure ou égale à 280%.

La région arrière 32 présente, par exemple, une construction classique de collant.

La région arrière 32 présente une double épaisseur, formée d'une couche interne et une couche externe.

Plus particulièrement, le textile formant la région arrière 32 est replié sur lui-même et fixé ainsi, de sorte à définir une couche interne et une couche externe.

La couche interne est destinée à s'étendre contre la peau du porteur de collant.

La région arrière est, par exemple, tricotée, plus particulièrement selon un motif représenté à la figure 11.

La couche interne présente un tricot selon un premier motif I, et la couche externe présente un tricot selon un deuxième motif E.

Le premier motif I correspond à un tricot jersey uni, c'est-à-dire un tricot à base jersey consistant entièrement en rangs d'uni (jersey) présentant des mailles sur chaque colonne.

Le deuxième motif E correspond sur trois rangs consécutifs à un tricot jersey uni, c'est-à-dire un tricot à base jersey consistant entièrement en rangs d'uni (jersey) présentant des mailles sur chaque colonne, puis un rang présentant des charges ponctuelles, par exemple sur deux colonnes adjacentes toutes les huit colonnes, puis trois rangs consécutifs à un tricot jersey uni, puis un rang présentant des charges ponctuelles à un emplacement opposé au rang avec charges précédent, par exemple sur deux colonnes adjacentes toutes les huit colonnes, les deux charges étant agencées sur les deux colonnes en regard du centre des six colonnes ne présentant pas de charges sur le rang avec charges précédent.

La région arrière 32 est, de préférence, tricotée avec des fils élastiques, plus particulièrement un fil élastique simple, double guipé ou entrelacé par jet d'air dit « airjet » avec une âme élastique pouvant aller de 17 à 78 decitex et une à deux couvertures en fil synthétique ou naturel ou artificiel pouvant aller de 17 decitex à 156 décitex.

Alternativement, la région arrière est tricotée avec une alternance de fils élastiques et non élastiques.

Dans le reste de la culotte, hors partie supérieure 34 et région arrière 32, le textile n'est pas replié et forme une unique épaisseur.

La zone d'ensemble ventral 18 comprend une région centrale 38, deux régions intermédiaires 40 et deux régions latérales 42.

La région centrale 38 est destinée à s'étendre sur le ventre, plus particulièrement de sorte à couvrir l'ensemble du ventre, d'une personne portant le collant de maternité 10.

Les deux régions intermédiaires 40 s'étendent de part et d'autre de la région centrale perpendiculairement à la direction verticale Z. Plus particulièrement, chaque région intermédiaire 40 s'étend d'un côté respectif de la région centrale 38.

Les deux régions latérales 42 s'étendent chacune d'un côté d'une région intermédiaire 40 respective à l'opposé de la région centrale, ici perpendiculairement à la direction verticale Z.

La région centrale 38 présente ici, lorsque le collant n'est pas porté, une forme rectangulaire, deux côtés du rectangle étant, par exemple, ici selon la direction verticale Z.

La région centrale 38 présente une extensibilité totale comprise entre 600% et 1000%.

La région centrale 38 présente, ici, plus particulièrement, une extensibilité longitudinale comprise entre 250% et 450% et une extensibilité transversale comprise entre 350% et 550%.

La région centrale 38 est, par exemple, tricotée, plus particulièrement selon un motif représenté à la figure 3.

Le motif correspond à un tricot jersey uni, c'est-à-dire un tricot à base jersey consistant entièrement en rangs d'uni (jersey) présentant des mailles sur chaque colonne.

La région centrale 38 est, de préférence, tricotée avec des fils élastiques, plus particulièrement un fil élastique simple, double guipé ou entrelacé par jet d'air dit « airjet » avec une âme élastique pouvant aller de 17 à 78 decitex et une à deux couvertures en fil synthétique ou naturel ou artificiel pouvant aller de 17 decitex à 156 décitex.

Chaque région intermédiaire 40 est adjacente à un côté de la région centrale, plus particulièrement un côté s'étendant selon la direction verticale Z.

Chaque région intermédiaire 40 présente, par exemple, une forme de segment circulaire, le côté adjacent de la région centrale 38 comprenant la corde délimitant le segment circulaire.

Plus particulièrement, la corde s'étend uniquement sur une portion dudit côté adjacent.

Chaque région intermédiaire 40 est prévue pour s'étendre sur un flanc de la personne.

Les deux régions intermédiaires 40 sont identiques et présentent les mêmes caractéristiques.

Chaque région intermédiaire 40 présente une extensibilité totale comprise entre 570% et 970 %.

Chaque région intermédiaire 40 présente, ici, plus particulièrement, une extensibilité longitudinale comprise entre 250% et 450% et une extensibilité transversale comprise entre 320% et 520%.

Chaque région intermédiaire 40 est, par exemple, tricotée, plus particulièrement selon un motif représenté à la figure 10.

Le motif correspond à un tricot jersey uni, c'est-à-dire un tricot à base jersey consistant entièrement en rangs d'uni (jersey) présentant des mailles sur chaque colonne.

Chaque région intermédiaire 40 est, de préférence, tricotée avec des fils élastiques, plus particulièrement un fil élastique simple, double guipé ou entrelacé par jet d'air dit « airjet » avec une âme élastique pouvant aller de 17 à 78 decitex et une à deux couvertures en fil synthétique ou naturel ou artificiel pouvant aller de 17 decitex à 156 décitex.

Chaque région latérale 42 est adjacente au côté de la région intermédiaire 40 correspondante opposé à la région centrale 38, plus particulièrement perpendiculairement à la direction verticale Z.

Chaque région latérale 42 présente, par exemple, une forme de segment circulaire auquel est ôtée la région intermédiaire 40, le côté de la région centrale 38 adjacent à la région intermédiaire 40 correspondante comprenant la corde délimitant ledit segment circulaire.

Plus particulièrement, la corde délimitant ledit segment circulaire s'étend sur l'ensemble du côté adjacent.

Chaque région intermédiaire 40 est entourée par la région centrale et une des régions latérales.

Chaque région latérale 42 est adjacente à la région centrale 38 au-dessus et en dessous de la région intermédiaire 40 selon la direction verticale Z.

Chaque région latérale 42 est prévue pour s'étendre sur un flanc de la personne.

Les deux régions latérales 42 sont identiques et présentent les mêmes caractéristiques.

Chaque région latérale 42 présente une extensibilité totale comprise entre 560 % et 960 %.

Chaque région latérale 42 présente, ici, plus particulièrement, une extensibilité longitudinale comprise entre 260% et 460% et une extensibilité transversale comprise entre 300% et 500%.

Chaque région latérale 42 est, par exemple, tricotée, plus particulièrement selon un motif représenté à la figure 5.

Le motif correspond, un rang sur deux, à un tricot jersey uni, c'est-à-dire un tricot à base jersey consistant entièrement en rangs d'uni (jersey) présentant des mailles sur chaque colonne, et, l'autre rang sur deux à un tricot à base jersey consistant en une maille trois colonnes sur quatre.

L'emplacement ne présentant pas de maille est successivement décalé d'une colonne.

Chaque région latérale 42 est, de préférence, tricotée avec des fils élastiques, plus particulièrement un fil élastique simple, double guipé ou entrelacé par jet d'air dit « airjet » avec une âme élastique pouvant aller de 17 à 78 decitex et une à deux couvertures en fil synthétique ou naturel ou artificiel pouvant aller de 17 decitex à 156 décitex.

L'extensibilité de la région centrale 38, c'est-dire ici la somme de son extensibilité longitudinale et son extensibilité transversale, présente une extensibilité strictement supérieure à l'extensibilité des régions intermédiaires 40, l'extensibilité des régions intermédiaires 40 étant strictement supérieure à l'extensibilité des régions latérales 42.

La direction transversale correspond ici à la direction d'un rang du tricot.

Plus particulièrement, l'extensibilité transversale de la région centrale 38 est supérieure à l'extensibilité transversale des régions intermédiaires 40, l'extensibilité transversale des régions intermédiaires 40 étant strictement supérieure à l'extensibilité transversale des régions latérales 42.

En outre, l'extensibilité longitudinale de la région centrale 38 est supérieure à l'extensibilité longitudinale des régions intermédiaires 40, l'extensibilité longitudinale des régions intermédiaires 40 étant strictement supérieure à l'extensibilité longitudinale des régions latérales 42.

Les fils utilisés pour le tricot sont, par exemple, identiques entre la région centrale, les régions intermédiaires et les régions latérales, l'évolution des extensibilités étant, par exemple, obtenue par changement de la structure de maille, c'est-à-dire l'alternance dans le sens des rangées et/ou des colonnes entre des mailles, des charges et des flottés.

Les extensibilités totales respectives de chacune des régions de la zone d'ensemble ventral 18 sont supérieures ou égales à 560%, l'extensibilité longitudinale étant supérieure ou égale à 260% et l'extensibilité transversale étant supérieure ou égale à 300%.

La zone de soutien ventral 20 comprend une région pubienne 44 agencée sous la zone d'ensemble ventral 18 selon la direction verticale Z, et au moins deux régions annexes 46 s'étendant de part et d'autre de la région pubienne 44 perpendiculairement à la direction verticale Z.

La zone de soutien ventral comprend 20 en outre au moins une région arrière 48.

La région pubienne 44 est destinée à s'étendre au niveau du pubis de la personne portant le collant 10.

La région pubienne 44 est adjacente à la région centrale 38.

La région pubienne 44 s'étend sur l'ensemble de l'extrémité inférieure selon la direction verticale Z de la région centrale 38.

Ainsi, la région pubienne 44 apporte du soutien sous l'ensemble de la région centrale 38 qui accueille le ventre.

La région centrale 38 sur l'ensemble de l'extrémité supérieure selon la direction verticale Z de la région pubienne 44.

Le support apporté par la région pubienne 44 est ainsi concentré au niveau du soutien du ventre, de sorte qu'il est particulièrement adapté et confortable pour aider au soutien du ventre de grossesse, sans inconfort par ailleurs.

La région pubienne 44 présente ici, lorsque le collant n'est pas porté, une forme rectangulaire, deux côtés du rectangle étant, par exemple, ici selon la direction verticale Z.

Le côté supérieur du rectangle formant la région pubienne 44 est commun avec le côté inférieur de la région centrale 38.

La région pubienne 44 présente une extensibilité totale comprise entre 160% et 560%.

La région pubienne 44 présente, ici, plus particulièrement, une extensibilité longitudinale comprise entre 30% et 230% et une extensibilité transversale comprise entre 130% et 330%.

La région pubienne 44 est, par exemple, tricotée, plus particulièrement selon un motif représenté à la figure 9.

Le motif correspond à un tricot, présentant, pour chaque rang, uniquement des mailles une colonne sur quatre, c'est-à-dire que, pour chaque rang, il y a successivement une maille, trois colonnes sans maille ou autre (charge...), une maille, trois colonnes sans maille ou autre, et ainsi de suite.

Le motif représenté à la figure 9 comprend au moins une itération des deux rangs suivants : premier rang avec une maille sur une première colonne sur quatre donné, et deuxième rang avec une maille sur une deuxième colonne sur quatre, ladite deuxième colonne étant à l'emplacement médian entre deux premières colonnes consécutives.

Autrement dit, si dans le premier rang, les mailles sont présentes aux colonnes i modulo 4, alors, dans le deuxième rang, les mailles sont présentes aux colonnes i+2 modulo 4.

Plus particulièrement, ici, le motif représenté à la figure 9 se répète tous les seize rangs.

Il comprend sept répétitions d'un premier rang et d'un deuxième rang, tels que définis précédemment.

Il comprend en outre, entre la première répétition et la deuxième répétition, un rang dans lequel les mailles sont présentes à la colonne précédente par rapport aux mailles du deuxième rang de la première répétition. Dans la notation précédente, les mailles sont donc présentes aux colonnes i+1 modulo 4.

Il comprend en outre, entre le premier rang et le deuxième rang de la cinquième répétition, un rang dans lequel les mailles sont présentes à la colonne précédente par rapport aux mailles du premier rang de ladite répétition. Dans la notation précédente, les mailles sont donc présentes aux colonnes i+3 modulo 4.

Le motif représenté à la figure 9 comprend, ainsi, les rangs suivants dans cet ordre :
- mailles uniquement sur les colonnes i modulo 4,
- mailles uniquement sur les colonnes i+2 modulo 4,
- mailles uniquement sur colonnes i+1 modulo 4,
- mailles uniquement sur les colonnes i modulo 4,
- mailles uniquement sur les colonnes i+2 modulo 4,
- mailles uniquement sur les colonnes i modulo 4,
- mailles uniquement sur les colonnes i+2 modulo 4,
- mailles uniquement sur les colonnes i modulo 4,
- mailles uniquement sur les colonnes i+2 modulo 4,
- mailles uniquement sur les colonnes i modulo 4,
- mailles uniquement sur les colonnes i+3 modulo 4,
- mailles uniquement sur les colonnes i+2 modulo 4,
- mailles uniquement sur les colonnes i modulo 4,
- mailles uniquement sur les colonnes i+2 modulo 4,
- mailles uniquement sur les colonnes i modulo 4, et
- mailles uniquement sur les colonnes i+2 modulo 4.

La région pubienne 44 est, de préférence, constitué d'un fil élastique associé à un fil rigide présentant un titre compris entre 17 decitex et 156 decitex.

Le fil rigide est synthétique, artificiel ou naturel.

Chaque région annexe 46 est adjacente à un côté de la région pubienne 44, plus particulièrement un côté s'étendant selon la direction verticale Z.

Chaque région annexe 46 présente, par exemple, une forme de segment circulaire, le côté adjacent de la région pubienne 44 comprenant la corde délimitant le segment circulaire.

Plus particulièrement, la corde s'étend sur toute la longueur dudit côté adjacent.

Les deux régions annexes 46 sont identiques et présentent les mêmes caractéristiques.

Chaque région annexe 46 présente une extensibilité totale comprise entre 320% et 720%.

Chaque région annexe 46 présente, ici, plus particulièrement, une extensibilité longitudinale comprise entre 160% et 360% et une extensibilité transversale comprise entre 160% et 360%.

La région pubienne 44 présente une extensibilité totale, ici la somme de son extensibilité longitudinale et son extensibilité transversale, strictement inférieure à l'extensibilité des régions annexes 46 de la zone de soutien ventral.

Chaque région annexe 46 est, par exemple, tricotée, plus particulièrement selon un motif représenté à la figure 8.

Le motif correspond à un tricot, présentant, pour chaque rang, uniquement des mailles une colonne sur quatre, c'est-à-dire que, pour chaque rang, il y a successivement une maille, trois colonnes sans maille ou autre (charge...), une maille, trois colonnes sans maille ou autre, et ainsi de suite.

Le motif représenté à la figure 8 comprend au moins une itération des deux rangs suivants : premier rang avec une maille sur une première colonne sur quatre donné, et deuxième rang avec une maille sur une deuxième colonne sur quatre, ladite deuxième colonne étant à l'emplacement médian entre deux premières colonnes consécutives.

Autrement dit, si dans le premier rang, les mailles sont présentes aux colonnes i modulo 4, alors, dans le deuxième rang, les mailles sont présentes aux colonnes i+2 modulo 4.

Plus particulièrement, ici, le motif représenté à la figure 8 se répète tous les seize rangs.

Le motif représenté à la figure 8 comprend, ainsi, les rangs suivants dans cet ordre :
- mailles uniquement sur les colonnes i modulo 4,
- mailles uniquement sur les colonnes i+2 modulo 4,
- mailles uniquement sur les colonnes i+1 modulo 4,
- mailles uniquement sur les colonnes i modulo 4,
- mailles uniquement sur les colonnes i+2 modulo 4,
- mailles uniquement sur les colonnes i modulo 4,
- mailles uniquement sur les colonnes i+3 modulo 4,
- mailles uniquement sur les colonnes i modulo 4,
- mailles uniquement sur les colonnes i+2 modulo 4,
- mailles uniquement sur les colonnes i modulo 4,
- mailles uniquement sur les colonnes i+1 modulo 4,
- mailles uniquement sur les colonnes i+2 modulo 4,
- mailles uniquement sur les colonnes i modulo 4,
- mailles uniquement sur les colonnes i+2 modulo 4,
- mailles uniquement sur les colonnes i+3 modulo 4, et
- mailles uniquement sur les colonnes i+2 modulo 4.

Chaque région annexe 46 est, de préférence, tricotée avec des fils élastiques, plus particulièrement un fil élastique simple, double guipé ou entrelacé par jet d'air dit « airjet » avec une âme élastique pouvant aller de 17 à 78 decitex et une à deux couvertures en fil synthétique ou naturel ou artificiel pouvant aller de 17 decitex à 156 décitex.

L'au moins une région arrière 48 s'étend depuis un côté de chaque région annexe 46 à l'opposé de la région pubienne 44, plus particulièrement selon une direction perpendiculaire à la direction verticale Z.

L'au moins une région arrière 48 est destinée à s'étendre sur les flancs et le dos d'une personne portant le collant de maternité.

Ici, le collant comprend une unique région arrière 48, ladite région arrière 48 reliant les côtés de chaque région annexe 46 à l'opposé de la région pubienne 44.

La région arrière 48 s'étend depuis chaque côté des régions annexes 46 à l'opposé de la région pubienne 44, plus particulièrement sur toute sa longueur, puis de part et d'autre partiellement sur les hanches du porteur, et enfin sur le dos.

La dimension de la région arrière 48 selon la direction verticale Z est maximale dans une portion dorsale, prévue pour s'étendre contre le dos du porteur.

L'au moins une région arrière 48 présente une extensibilité totale comprise entre 420% et 820%.

L'au moins une région arrière 48 présente, ici, plus particulièrement, une extensibilité longitudinale comprise entre 220% et 420% et une extensibilité transversale comprise entre 200% et 400%.

L'au moins une région arrière 48 présente une extensibilité strictement supérieure à l'extensibilité des régions annexes 46 de la zone de soutien ventral.

Chaque région arrière 48 est, par exemple, tricotée, plus particulièrement selon un motif représenté à la figure 6.

Le motif comprend un premier sous-motif et un deuxième sous-motif.

Chaque sous-motif est constitué de quatre rangs.

Le premier sous-motif comprend :
- sur trois rangs consécutifs, deux fois l'enchaînement suivant : des mailles sur deux colonnes consécutives, puis une colonne sans maille ou charge, puis une maille, puis une colonne sans maille ou charge, puis une maille, puis une colonne sans maille ou charge, et
- sur le quatrième rang : une fois l'enchaînement précédent, puis des mailles sur toutes les colonnes pour lesquelles l'enchaînement est répété dans les trois rangs précédents.

Le deuxième sous-motif comprend :
- sur trois rangs consécutifs, deux fois l'enchaînement précédent, et
- sur le quatrième rang : des mailles sur toutes les colonnes correspondant au premier enchaînement pour les trois rangs précédents, puis l'enchaînement précédent.

Le motif de la figure 6 comprend, plus particulièrement est constitué, dans cet ordre, d'un nombre donné, ici six, répétions du premier sous-motif, puis du nombre donné de répétions du deuxième sous-motif.

La région arrière 48 est, de préférence, tricotée avec des fils élastiques, plus particulièrement un fil élastique simple, double guipé ou entrelacé par jet d'air dit « airjet » avec une âme élastique pouvant aller de 17 à 78 decitex et une à deux couvertures en fil synthétique ou naturel ou artificiel pouvant aller de 17 decitex à 156 décitex.

L'extensibilité totale de chaque région arrière 48 présente une extensibilité strictement supérieure à l'extensibilité des régions annexes 46, l'extensibilité des régions annexes 46 étant strictement supérieure à l'extensibilité de la région pubienne 44.

Plus particulièrement, l'extensibilité transversale de chaque région arrière 48 est supérieure à l'extensibilité transversale des régions annexes 46, l'extensibilité transversale des régions annexes 46 étant strictement supérieure à l'extensibilité transversale de la région pubienne 44.

En outre, l'extensibilité longitudinale de chaque région arrière 48 est supérieure à l'extensibilité longitudinale des régions annexes 46, l'extensibilité longitudinale des régions annexes 46 étant strictement supérieure à l'extensibilité longitudinale de la région pubienne 44.

Les extensibilités totales respectives, les extensibilités longitudinales respectives et les extensibilités transversales respectives de chacune des régions 44, 46, 48 de la zone de soutien ventral 20 sont, respectivement strictement inférieures à chacune des extensibilités totales, longitudinales et transversales respectives de chacune des régions 38, 40, 42 de la zone d'ensemble ventral 18.

Ainsi, la zone de soutien ventral 20 offre un soutien sous le ventre, qui présente en outre un gradient de sorte à ce que le soutien soit maximale sous le ventre, alors que la zone d'ensemble ventral 18 est susceptible de s'étendre pour accommoder le ventre de grossesse, en particulier avec un gradient de sorte que l'extensibilité soit maximale au niveau du ventre. La zone de soutien ventral 20 répartit la charge depuis le pubis sur les flancs.

Les gradients d'extensibilité sont inversés entre la zone de soutien ventral 20 et la zone d'ensemble ventral 18.

En cas de présence d'au moins une zone de soutien lombaire 22, l'au moins une zone de soutien lombaire 22 est destinée à s'étendre en regard de la région lombaire d'une personne portant le collant de maternité.

Le collant de maternité 10 comprend ici une pluralité de zones de soutien lombaire, par exemple un nombre pair.

Le collant de maternité 10 comprend, par exemple, un nombre donné, ici deux, zones de soutien lombaire prévues de chaque côté de la colonne du porteur.

La ou chaque zone de soutien lombaire 22 présente ici une extension principale selon une direction formant un angle inférieur à 5° avec la direction verticale Z.

La ou chaque zone de soutien lombaire 22 s'étend au sein de la portion dorsale de la région arrière 48.

La ou chaque zone de soutien lombaire présente une dimension selon la direction verticale Z supérieure ou égale aux trois-quarts de la dimension maximale selon la direction verticale Z de la portion dorsale de la région arrière 48.

La ou chaque zone de soutien lombaire 22 est entourée sur toute sa circonférence, c'est-à-dire entièrement entourée, de l'au moins une région arrière 48.

L'au moins une zone de soutien lombaire 22 présente une extensibilité longitudinale strictement inférieure à 10% et une extensibilité transversale inférieure à 10%.

La ou chaque zone de soutien lombaire 22 offre ainsi du soutien au niveau des lombaires.

La ou chaque zone de soutien lombaire 22 est, par exemple, tricotée, plus particulièrement selon un motif représenté à la figure 7.

Le motif correspond à un tricot, présentant, pour chaque rang, uniquement des mailles une colonne sur quatre, c'est-à-dire que, pour chaque rang, il y a successivement une maille, trois colonnes sans maille ou autre (charge...), une maille, trois colonnes sans maille ou autre, et ainsi de suite.

Le motif représenté à la figure 7 comprend au moins une itération des deux rangs suivants : premier rang avec une maille sur une première colonne sur quatre donné, et deuxième rang avec une maille sur une deuxième colonne sur quatre, ladite deuxième colonne étant à l'emplacement médian entre deux premières colonnes consécutives.

Autrement dit, si dans le premier rang, les mailles sont présentes aux colonnes i modulo 4, alors, dans le deuxième rang, les mailles sont présentes aux colonnes i+2 modulo 4.

Plus particulièrement, ici, le motif représenté à la figure 7 se répète tous les douze rangs.

Il comprend cinq répétitions d'un premier rang et d'un deuxième rang, tels que définis précédemment.

Il comprend en outre, entre la première répétition et la deuxième répétition, un rang dans lequel les mailles sont présentes à la colonne précédente par rapport aux mailles du deuxième rang de la première répétition. Dans la notation précédente, les mailles sont donc présentes aux colonnes i+1 modulo 4.

Il comprend en outre, entre le premier rang et le deuxième rang de la quatrième répétition, un rang dans lequel les mailles sont présentes à la colonne précédente par rapport aux mailles du premier rang de ladite répétition. Dans la notation précédente, les mailles sont donc présentes aux colonnes i+3 modulo 4.

Le motif représenté à la figure 7 comprend, ainsi, les rangs suivants dans cet ordre :
- mailles uniquement sur les colonnes i modulo 4,
- mailles uniquement sur les colonnes i+2 modulo 4,
- mailles uniquement sur colonnes i+1 modulo 4,
- mailles uniquement sur les colonnes i modulo 4,
- mailles uniquement sur les colonnes i+2 modulo 4,
- mailles uniquement sur les colonnes i modulo 4,
- mailles uniquement sur les colonnes i+2 modulo 4,
- mailles uniquement sur les colonnes i modulo 4,
- mailles uniquement sur les colonnes i+3 modulo 4,
- mailles uniquement sur les colonnes i+2 modulo 4,
- mailles uniquement sur les colonnes i modulo 4, et
- mailles uniquement sur les colonnes i+2 modulo 4.

L'au moins une zone de soutien lombaire 22 est, de préférence, tricotée avec des fils élastiques, plus particulièrement un fil élastique simple, double guipé ou entrelacé par jet d'air dit « airjet » avec une âme élastique pouvant aller de 17 à 78 decitex et une à deux couvertures en fil synthétique ou naturel ou artificiel pouvant aller de 17 decitex à 156 décitex.

Alternativement, l'au moins une zone de soutien lombaire 22 est, par exemple, tricotée avec une alternance de fils élastiques et de fils non élastiques.

L'au moins une zone de jonction 28 forme ici la jonction entre la culotte et les jambes.

Plus particulièrement, la partie supérieure 12 comprend une zone de jonction par jambe.

Chaque zone de jonction 28 est prévue pour s'étendre sur toute la circonférence d'une jambe du porteur au niveau d'une extrémité inférieure de la culotte.

L'au moins une zone de jonction 28 présente une extensibilité totale comprise entre 420% et 820%.

L'au moins une zone de jonction 28 présente, ici, plus particulièrement, une extensibilité longitudinale comprise entre 160% et 360% et une extensibilité transversale comprise entre 260% et 460%.

La ou chaque zone de jonction 28 est, par exemple, tricotée, plus particulièrement selon un motif représenté à la figure 13.

Le motif comprend un rang sur deux du jersey uni, avec des mailles sur toutes les colonnes, et l'autre rang sur deux une alternance entre les mailles et les charges.

Plus particulièrement, le motif comprend un premier rang avec alternativement des mailles et des charges, par exemple des mailles sur les colonnes impaires et des charges sur les colonnes paires, un deuxième rang avec des mailles sur toutes les colonnes, un troisième rang avec alternativement des mailles et des charges, les mailles étant présentes sur les colonnes où il y avait des charges dans le premier rang, par exemple des mailles sur les colonnes paires et des charges sur les colonnes impaires, et un quatrième rang avec des mailles sur toutes les colonnes.

L'au moins une zone de jonction 28 est, de préférence, tricotée avec des fils élastiques, plus particulièrement un fil élastique simple, double guipé ou entrelacé par jet d'air dit « airjet » avec une âme élastique pouvant aller de 17 à 78 decitex et une à deux couvertures en fil synthétique ou naturel ou artificiel pouvant aller de 17 decitex à 156 décitex.

L'au moins une zone de liaison 24, 26 relie les zones et régions définies précédemment entre elles, plus particulièrement de manière à avoir une culotte sans orifice.

Ici, le collant comprend une première zone de liaison 24 s'étendant entre la région arrière 32, la région arrière 48 et les régions latérales 42.

Le collant comprend en outre une deuxième zone de liaison 26 sous la zone pubienne 44 et entre la région arrière 48 et les zones de jonction 28.

La première zone de liaison 24 et la deuxième zone de liaison 26 sont ici, par exemple, identiques.

L'au moins une zone de liaison 24, 26 présente une extensibilité totale comprise entre 500% et 900%.

L'au moins une zone de liaison 24, 26 présente, ici, plus particulièrement, une extensibilité longitudinale comprise entre 250 % et 450% et une extensibilité transversale comprise entre 250% et 450%.

La ou chaque zone de liaison 24, 26 est, par exemple, tricotée, plus particulièrement selon un motif représenté à la figure 4.

Le motif comprend, plus particulièrement est constitué, de rangs avec des mailles une colonne sur deux.

Plus particulièrement, le motif comprend une alternance de rangs, dans laquelle un rang sur deux comprend des mailles uniquement sur les colonnes paires et l'autre rang sur deux comprend des mailles uniquement sur les colonnes impaires.

Dans le mode de réalisation représenté, la culotte 12 comprend, ici est formée, d'une pluralité de panneaux F, R, L, par exemple d'un panneau avant F, d'un panneau arrière droit R et d'un panneau arrière gauche L.

Les panneaux sont, par exemple, réalisés séparément, ici par tricot, puis assemblés, par exemple par couture.

Plus particulièrement ici, le panneau arrière droit R est tricoté avec la jambe droite du collant, et le panneau arrière gauche L est tricoté avec la jambe gauche du collant.

Le panneau arrière droit R et le panneau arrière gauche L sont ici adaptés pour s'étendre ensemble contre les flancs et le dos de la personne portant le collant.

Le panneau arrière droit R et le panneau arrière gauche L sont ici chacun prévus pour s'étendre contre le flanc, respectivement droit ou gauche, et le côté, respectivement droit ou gauche, du dos d'une personne portant le collant.

Le panneau arrière droit R et le panneau arrière gauche L sont le symétrique l'un de l'autre.

Le panneau avant F comprend ici la région avant 30 de la zone de ceinture 16, la région centrale 38 de la zone d'ensemble ventral 18 et la région pubienne 44 de la zone de soutien ventral 20, et ici en outre une portion de la deuxième zone de liaison 26.

Les panneaux R, L comprennent la région arrière 32 de la zone de ceinture 16, les régions intermédiaires 40 et les régions latérales 42 de la zone d'ensemble ventral 18, et les régions annexes 46 de la zone de soutien ventral 20, et ici en outre la région arrière 48 de la zone de soutien ventral 20, l'au moins une zone de soutien lombaire 22, l'au moins une zone de jonction 28, la première zone de liaison 24 et une portion de la deuxième zone de liaison 26.

Un exemple de procédé de fabrication du collant de maternité va maintenant être décrit.

Le procédé de fabrication comprend une étape de tricotage de chacun des panneaux tels que définis précédemment, plus particulièrement du panneau avant F, du panneau arrière droit R, et du panneau arrière gauche L, et une étape d'assemblage des panneaux entre eux, ici par confection, par exemple par couture.

Les panneaux arrière droit R et gauche L sont ici chacun tricotés avec la jambe correspondante.

Plus particulièrement, le panneau avant F est positionné entre le panneau arrière gauche L et le panneau arrière droit R, de sorte que chacun des panneaux arrières droit ou gauche s'étend d'un côté du panneau avant F.

Le panneau arrière droit R et le panneau arrière gauche L sont assemblés à l'opposé du panneau avant F, plus particulièrement ici de l'extrémité supérieure jusqu'en bas de la zone de jonction 28 correspondante.

Le panneau avant F, le panneau arrière droit R et le panneau arrière gauche F sont chacun tricotés d'un seul tenant, sans assemblage.

Plus particulièrement, chaque panneau est fabriqué sur un métier à tricoter circulaire simple cylindre.

Un tel collant permet, par son extensibilité de la zone d'ensemble ventral, une adaptation au ventre de grossesse, et offre en outre graduellement plus de support sur les côtés. La zone de soutien ventral offre un support pour soutenir le ventre et répartir ce soutien graduellement.

## Revendications

1. Collant de maternité (10), comprenant une zone de ceinture (16), une zone d'ensemble ventral (18) et une zone de soutien ventral (20),
la zone de ceinture (16) étant déformable et s'étendant au-dessus de la zone d'ensemble ventral (18) selon une direction verticale (Z),
la zone d'ensemble ventral (18) comprenant une région centrale (38), deux régions intermédiaires (40) et deux régions latérales (42), les deux régions intermédiaires (40) s'étendant de part et d'autre de la région centrale (38) selon une direction perpendiculaire à la direction verticale (Z), les deux régions latérales (42) s'étendant chacune d'un côté d'une région intermédiaire (40) respective à l'opposé de la région centrale (38), la région centrale (38) présentant une extensibilité strictement supérieure à une extensibilité des régions intermédiaires (40), l'extensibilité des régions intermédiaires (40) étant strictement supérieure à une extensibilité des régions latérales (42),
la région centrale (38) étant destinée à s'étendre sur le ventre d'une personne portant le collant de maternité (10),
la zone d'ensemble ventral (18) s'étendant entre la zone de ceinture (16) et la zone de soutien ventral (20) selon la direction verticale (Z),
la zone de soutien ventral (20) comprenant une région pubienne (44) agencée sous la zone d'ensemble ventral (18) selon la direction verticale (Z), et au moins deux régions annexes (46) s'étendant de part et d'autre de la région pubienne (44) perpendiculairement à la direction verticale (Z), la région pubienne (44) présentant une extensibilité strictement inférieure à l'extensibilité des régions annexes (46) de la zone de soutien ventral (20),
les extensibilités respectives de chacune des régions de la zone de soutien ventral (20) étant strictement inférieures à chacune des extensibilités respectives de chacune des régions de la zone d'ensemble ventral (18).

2. Collant de maternité selon la revendication 1, dans lequel chaque extensibilité est égale à la somme d'une extensibilité longitudinale selon une direction longitudinale et une extensibilité transversale selon une direction transversale, la direction transversale étant perpendiculaire à la direction longitudinale.

3. Collant de maternité selon la revendication 1 ou 2, dans lequel les extensibilités respectives de chacune des régions de la zone d'ensemble ventral (18) sont supérieures ou égales à 260% dans toute direction.

4. Collant de maternité selon l'une quelconque des revendications 1 à 3, dans lequel les extensibilités respectives de chacune des régions de la zone de soutien (20) ventral sont strictement inférieures à 420% dans toute direction.

5. Collant de maternité selon l'une quelconque des revendications 1 à 4, comprenant au moins une zone de soutien lombaire (22), l'au moins une zone de soutien lombaire (22) étant destinée à s'étendre en regard de la région lombaire d'une personne portant le collant de maternité (10), l'au moins une zone de soutien lombaire (22) présentant une extensibilité strictement inférieure à 10% dans toute direction.

6. Collant de maternité selon l'une quelconque des revendications 1 à 5, dans lequel la zone de soutien ventral (20) comprend en outre au moins une région arrière (48), l'au moins une région arrière (48) s'étendant depuis un côté de chaque région annexe (46) à l'opposé de la région pubienne (44), l'au moins une région arrière (48) étant destinée à s'étendre sur les flancs et le dos d'une personne portant le collant de maternité (10), l'au moins une région arrière (48) présentant une extensibilité strictement supérieure à l'extensibilité des régions annexes (46) de la zone de soutien ventral (20).

7. Collant de maternité selon les revendications 5 et 6, dans lequel la ou chaque zone de soutien lombaire (22) est entourée sur toute sa circonférence de l'au moins une région arrière (48).

8. Collant de maternité selon l'une quelconque des revendications 1 à 7, dans lequel la zone de ceinture (16) comprend une région avant (30) présentant une extensibilité selon la direction perpendiculaire à la direction verticale (Z) supérieure ou égale à 350%.

9. Collant de maternité selon l'une quelconque des revendications 1 à 8, dans lequel le collant de maternité (10) est réalisé en tricot.

10. Procédé de fabrication d'un collant de maternité (10) selon l'une quelconque des revendications 1 à 9, comprenant une étape de tricotage d'un panneau avant (F), une étape de tricotage d'un panneau arrière droit (R), une étape de tricotage d' un panneau arrière gauche (L) et une étape d'assemblage du panneau avant (F), du panneau arrière droit (R) et du panneau arrière gauche (L),
le panneau avant (F) comprenant une région avant (30) de la zone de ceinture (16), la région centrale (38) de la zone d'ensemble ventral (18) et la région pubienne (44) de la zone de soutien ventral (20),
les panneaux arrières droit et gauche (R, L) comprenant une région arrière (32) de la zone de ceinture (16), les régions intermédiaires (40) et les régions latérales (42) de la zone d'ensemble ventral (18), et les régions annexes (46) de la zone de soutien ventral (20).
